# EUROPÄISCHE PATENTSCHRIFT

(11) **EP 0 356 478 B1**
(45) Veröffentlichungstag und Bekanntmachung des Hinweises auf die Patenterteilung: **01.06.1994**
(21) Anmeldenummer: 89902256.0
(22) Anmeldetag: 11.02.1989
(51) Int. Cl.: H01R 13/04

(54) **FLACHKONTAKTFEDER FÜR STECKER VON ELEKTRISCHEN STECKVERBINDERN UND VERFAHREN FÜR DESSEN HERSTELLUNG**
FLAT CONTACT SPRING FOR PLUGS FOR ELECTRIC PLUG-TYPE CONNECTORS AND PROCESS FOR PRODUCING IT
RESSORT A LAME DE CONTACT POUR FICHES DE CONNECTEURS ELECTRIQUES ET SON PROCEDE DE PRODUCTION

(30) Priorität: 18.02.1988 DE 3804977
(43) Veröffentlichungstag der Anmeldung: 07.03.1990
(73) Patentinhaber: Framatome Connectors Daut + Rietz GmbH & Co. KG, 90411 Nürnberg (DE)
(72) Erfinder: STEINHARDT, Helmut, D-8500 Nürnberg (DE); BIERINGER, Anton, D-8540 Schwabach (DE)
(74) Vertreter: Göbel, Matthias, Dipl.-Ing.
(86) Internationale Anmeldenummer: EP8900127
(87) Internationale Veröffentlichungsnummer: WO8907846

(56) Entgegenhaltungen:
- DE-A- 2 516 423
- DE-A- 2 925 938
- US-A- 2 511 806
- US-A- 4 030 804

## Beschreibung

Die Erfindung betrifft eine Flachkontaktfeder für Stecker von elektrischen Steckverbindern mit Buchsenkontakte aufweisenden Buchsenkörpern und Verfahren für dessen Herstellung.

Flachkontaktfeder dieser Art sind aus US-A-4 030 804 und US-A-2 511 806 bekannt.

Die bekannten Flachkontaktfedern für Stecker sind durch ebene Blechzuschnitte gebildet, wobei sich an einer in den Buchsenkontakt eines Buchsenkörpers einschiebbaren Kontaktfederzunge für die Festlegung der elektrischen Anschlußleitungen und deren Isolation Crimpansätze anschließen. Die Kontaktfederzunge ist bei manchen bekannten Flachkontaktfedern als Vollkörper aus einem relativ dicken Blechwerkstoff gebildet. Abgesehen der schwierigen Schneidvorgänge bei dicken Blechabschnitten ist bei solchen Flachkontaktfedern eine Anpassung der Dicke der Kontaktfederzunge an die lichte Weite der Öffnungen von Buchsenkontakten nur durch die Verwendung mehr oder weniger dicker Blechwerkstoffe erzielbar. Außerdem weisen die so ausgebildeten Kontaktfederzungen nur ein geringes Biegemoment auf und sind somit vielfach unbeabsichtigt verbiegbar, wodurch die Steckvorgänge dieser Flachkontaktfedern ungünstig beeinflußt werden.

Es ist Aufgabe der Erfindung, bei Flachkontaktfedern den Schneidvorgang sicherer zu machen und einfache Maßnahmen zur Erhöhung der Stabilität und Anpassung der Kontaktfederzunge an die lichte Weite der Öffnungen von Buchsenkontakten zu schaffen.

Der Erfindung gemäß ist diese Aufgabe durch einen Flachkontaktfeder nach Anspruch 1 erreicht. Durch die Doppelung der Flachkontaktfeder im Bereich der Kontaktfederzunge kann nunmehr ein dünner Blechwerkstoff verwendet werden, der leicht schneidbar ist, während die Biegekanten der Seitenstreifen zu einer Verfestigung führen.

In Ausgestaltung der Kontaktfeder gemäß Anspruch 1 ist der Mittelstreifen mit zwei in Längsrichtung parallel nebeneinander sich erstreckenden Eindrückungen und die Seitenstreifen mit je einer gleichen Eindrückung versehen, derart, daß bei angeklappten Seitenstreifen die Eindrückungen von Mittelstreifen und Seitenstreifen übereinanderliegen und jeweils umlaufend geschlossene Kammern bilden. Die Eindrückungen ermöglichen durch entsprechende Tiefen die Kontaktfederzunge an beliebigen Dicken anzupassen und ergeben durch die quer zur Ebene der Kontaktfederzungen sich erstreckenden Begrenzungsflächen der Eindrückungen eine Vergrößerung des Biegemoments, wodurch Verbiegungen der Kontaktfederzunge und dadurch bedingte Fehlsteckungen vermieden sind.

Weiter ist vorgesehen, daß der Mittelstreifen und die beiden Seitenstreifen außen zu den freien Enden schräg zueinander sich erstreckende Anschrägungen aufweisen. Die Anschrägungen können durch Schleifen oder spanfreie Verformung, z. B. Pressen, erzielt sein, wodurch sich zwischen den den Mittelstreifen und angeklappten Seitenstreifen Schneiden mit anschließenden Schrägflächen bilden, die das Einführen der Kontaktfederzunge in Buchsenkontakte erleichtern.

Es versteht sich, daß die Seitenstreifen auf dem Mittelstreifen frei angeklappt sein können. Gemäß bevorzugter Ausbildung sind jedoch die freien Enden von Mittelstreifen und Seitenstreifen miteinander, z. B. durch Schweißung, Lötung oder Klebung fest verbunden. Die feste Verbindung erfolgt zweckmäßig im Bereich der gemeinsamen Trennungsebene beider Seitenstreifen. Durch die so erzielte Festlegung der Streifenteile aneinander sind ein unerwünschtes Verbiegen derselben verhindert.

Schließlich ist noch vorgesehen, am Blechzuschnitt an dem den Crimpansätzen zugewandten Ende einen Randstreifen anzuschneiden an dem weitere Blechzuschnitte angeordnet sind. Der Randstreifen erleichtert die Handhabung der Blechzuschnitte, insbesondere über die Dauer der Präge- und Biegevorgänge bzw. bei weiteren Bearbeitungen, z. B. galvanischen Metallaufträgen. Durch Abtrennen von dem Randstreifen sind die Flachkontaktfedern frei verfügbar.

Für die Herstellung der Flachkontaktfedern sind die Verfahrensschritte nach Anspruch 5 vorgesehen.

Die Erfindung ist anhand eines Ausführungsbeispiels in der Zeichnung verdeutlicht. Es zeigen:
- Fig. 1: eine Flachkontaktfeder in Draufsicht,
- Fig. 2: eine Flachkontaktfeder im Schnitt,
- Fig. 3: einen Schnitt nach der Linie III-III der Fig. 1, vergrößert,
- Fig. 4: einen Schnitt nach der Linie IV-IV der Fig. 1, vergrößert,
- Fig. 5: einen Teilschnitt einer Flachkontaktfeder, vergrößert,
- Fig. 6: einen Blechzuschnitt für eine Flachkontaktfeder in Draufsicht,
- Fig. 7: ein Steckergehäuse für eine Flachkontaktfeder im Schnitt und
- Fig. 8: ein Steckergehäuse mit einer Flachkontaktfeder im Schnitt.

Mit 1 ist eine Flachkontaktfeder bezeichnet, die einen Mittelstreifen 2 und zu beiden Seiten an diesem je einen Seitenstreifen 3 mit halber Breite fest aufweist. Die beiden Seitenstreifen 3 und der Mittelstreifen 2 sind, wie in Fig. 6 erkennbar, gemeinsam mit Crimpansätzen 5 und 6 durch einen ebenen Blechzuschnitt 7 gebildet. Der Blechzuschnitt 7 ist mit weiteren Blechzuschnitten 7 an einem Randstreifen 8 angeschnitten.

Beim Ausführungsbeispiel ist der Mittelstreifen 2 mit zwei parallelen Eindrückungen 9 versehen, während die beiden Seitenstreifen 3 je eine identische Eindrückung 9 aufweisen. Die Eindrückungen 9 können zu verschiedenen Dicken der Kontaktfederzunge 10 vorbestimmte Tiefen aufweisen. Die beiden Seitenstreifen 3 sind an den Mittelstreifen 2 anklappbar. Hierbei kommen die Eindrückungen 9 von Mittelstreifen 2 und Seitenstreifen 3 übereinander zu liegen und bilden Kammern 11. Die seitlichen Begrenzungen der Kammern 11 und die Biegekanten 12 führen zu einer Verfestigung der Kontaktfederzunge 10 und Erhöhung des Biegemoments derselben. An ihren Steckenden sind der Mittelstreifen 2 und die Seitenstreifen 3 mit Abschrägungen 13 versehen, die beim Anklappen der Seitenstreifen 3 auf dem Mittelstreifen 2 gemeinsam eine Schneide 14 mit anschließenden Schrägflächen 15 bilden. Die Schneide 14 und die Schrägflächen 13 erleichtern die Einsteckvorgänge der Flachkontaktfeder in Buchsenkontakten (nicht gezeigt). Die Schrägflächen führen dabei zu selbsttätigen Zentrierungen der Kontaktfederzunge 10 bei Einschiebevorgängen. Die Crimpansätze 5 sind durch Aufund Umbiegen zur Festlegung elektrischer Leiter 16 geeignet (Fig. 8), während die Crimpansätze 6 der Fixierung der Isolation 17 der elektrischen Leiter 16 dienen.

Im Abstand des Steckendes weist die Kontaktfederzunge 10 eine Ausnehmung 18 auf, die sowohl den Mittelstreifen 2 als auch die Seitenstreifen 3 durchsetzt. Die Ausnehmung 18 ergibt sich durch entsprechend vorbereitete Öffnungen in den Mittel- und Seitenstreifen 2, 3. Sie dient dazu, (Fig. 7 und 8) beim Einbringen der Flachkontaktfeder 1 in ein Steckergehäuse 19 eine steckergehäusefeste Zunge 20 zu stützen, die ihrerseits eine axiale Fixierung der Flachkontaktfeder 1 im Steckergehäuse 19 bewirkt. Durch einen in das Steckergehäuse 19 eingebrachten Schieber 23, der mittels einer in eine Ausnehmung 21 eingreifenden Zunge 22 fixiert ist, ist die Zunge 20 an unbeabsichtigten Rückbiegungen gehindert und die Flachkontaktfeder 1 unverschiebbar im Steckergehäuse 19 gehalten.

Es versteht sich, daß die Anordnung der Blechzuschnitte 7 für die Flachkontaktfeder 1 an einem Randstreifen 8 zu einer wesentlichen Erleichterung der Handhabung der Flachkontaktfedern über die Zeit der Herstellung führt.

## Patentansprüche

1. Flachkontaktfeder für Stecker elektrischer Steckverbinder, die aus einem ebenen Blechzuschnitt aufrichtbar ist, mit einem mittleren Teil und im Abstand axial zu diesem ausgebildeten Crimpansätzen sowie beidseitig am mittleren Teil angeordneten und auf diesem klappbaren Seitenteilen mit zum mittleren Teil halber Breite, dadurch gekennzeichnet, daß der mittlere Teil (2) und die beiden Seitenteile (3) durch Streifen gebildet sind, der mittlere Teil (2) zwei in Längsrichtung desselben parallel nebeneinander sich erstreckende Eindrückungen (9) und die beiden Seitenteile (3) je eine einzige gleiche Eindrückung (9) aufweisen und daß die Eindrückungen (9) der auf den mittleren Teil (2) geklappten Seitenteile (3) mit den Eindrückungen (9) des mittleren Teils (2) übereinander liegen und gemeinsam umlaufend geschlossene Kammern bilden.

2. Flachkontaktfeder nach Anspruch 1, dadurch gekennzeichnet, daß der mittlere Teil (2) und die beiden Seitenteile (3) außen zu den freien Enden und schräg zueinander sich erstreckende Flächenabschnitte aufweisen und die freien Enden des mittleren Teils (2) und diejenigen der Seitenteile (3) miteinander fest durch Schweißung, Lötung oder Klebung verbunden sind.

3. Flachkontaktfeder nach Anspruch 2, dadurch gekennzeichnet, daß die feste Verbindung der freien Enden des mittleren Teils (2) und diejenigen der Seitenteile (3) im Bereich der Trennungsebene beider Seitenteile (3) erfolgt.

4. Flachkontaktfeder nach Anspruch 1, dadurch gekennzeichnet, daß der mittlere Teil (2) und die Seitenteile (3) mit sich zu einer, ein steckergehäusefestes Rastenglied (20) aufnehmenden Ausnehmung (18) ergänzenden Ausschnitten (18') versehen sind.

5. Verfahren zum Herstellen von Flachkontaktfedern für Stecker elektrischer Steckverbinder mit einem mittleren Teil und axial zu diesem ausgebildeten Crimansätzen sowie beidseitig am mittleren Teil angeordneten und auf diesem klappbaren Seitenteilen mit zum mittleren Teil halber Breite nach Anspruch 1, dadurch gekennzeichnet, daß der mittlere Teil mit den Crimpansätzen und die Seitenteile gemeinsam aus einem ebenen Blechteil geschnitten, in dem mittleren Teil und den Seitenteilen Eindrückungen eingebracht und die Eindrückungen des mittleren Teils und diejenigen der beiden Seitenteile zur Bildung von umlaufend geschlossenen Kammern durch Klappen der beiden Seitenteile auf den mittleren Teil übereinander gelegt werden.

## Claims

1. Flat contact spring for plugs of electrical plug and socket connectors, which spring is erectable from a flat sheet metal blank, such spring having a central portion and crimp extensions, which are spaced axially relative to the central portion, as well as lateral portions, which are disposed on each side of the central portion and are pivotable on the central portion, said lateral portions having half the width of the central portion, characterised in that the central portion (2) and the two lateral portions (3) are formed by strips, the central portion (2) having two indentations (9), which extend parallel and adjacent to each other when viewed with respect to the longitudinal direction of the central portion, and the two lateral portions (3) each having a single identical indentation (9), and in that the indentations (9) of the lateral portions (3), which are bent over the central portion (2), are situated above one another, and jointly form circumferentially closed chambers with the indentations (9) of the central portion (2).

2. Flat contact spring according to claim 1, characterised in that the central portion (2) and the two lateral portions (3) have surface portions, which extend externally to the free ends and inclinedly relative to one another, and the free ends of the central portion (2) and those of the lateral portions (3) are securedly interconnected by means of welding, soldering or adhesion.

3. Flat contact spring according to claim 2, characterised in that the free ends of the central portion (2) and those of the lateral portions (3) are securedly connected in the region of the parting plane between both lateral portions (3).

4. Flat contact spring according to claim 1, characterised in that the central portion (2) and the lateral portions (3) are provided with cutaway portions (18'), which combine to form a recess (18), which accommodates a locking member (20) fixed to the plug housing.

5. Method of producing flat contact springs for plugs of electrical plug and socket connectors, having a central portion and crimp extensions, which are provided axially relative to the central portion, as well as lateral portions, which are disposed on each side of the central portion and are pivotable on the central portion, said lateral portions having half the width of the central portion, in accordance with claim 1, characterised in that the central portion, with the crimp extensions, and the lateral portions are cut jointly from a piece of flat sheet metal, indentations are provided in the central portion and in the lateral portions, and the indentations of the central portion and those of the two lateral portions are placed above one another to form circumferentially closed chambers as a result of the two lateral portions being bent over the central portion.

## Revendications

1. Ressort de contact plat pour des fiches de connecteurs électriques à fiches, qui peut être réalisé à partir d'un tronçon de tôle plan, comportant une partie centrale et des pièces de sertissage réalisées à distance axiale de celle-ci, ainsi que des parties latérales, agencées des deux côtés de la partie centrale et pouvant être repliées sur celle-ci, présentant une largeur moitié par rapport à la partie centrale,
caractérisé en ce que la partie centrale (2) et les deux parties latérales (3) sont formées par des pattes, la partie centrale (2) présente deux empreintes (9) s'étendant parallèlement l'une à côté de l'autre en direction longitudinale de celle-ci et les deux parties latérales (3) présentent, à chaque fois, une empreinte identique unique (9), et en ce que les empreintes (9) des parties latérales (3) repliées sur la partie centrale (2) sont superposées aux empreintes (9) de la partie centrale (2) et forment, ensemble, des chambres périphériquement fermées.

2. Ressort de contact plat selon la revendication 1,
caractérisé en ce que la partie centrale (2) et les deux parties latérales (3) présentent des tronçons de surface s'étendant de façon inclinée l'un par rapport à l'autre et extérieurement aux extrémités libres, et les extrémités libres de la partie centrale (2) et celles des parties latérales (3) sont solidarisées ensemble par soudage, brasage, ou collage.

3. Ressort de contact plat selon la revendication 2,
caractérisé en ce que la solidarisation des extrémités libres de la partie centrale (2) et de celles des parties latérales (3) est effectuée dans la zone du plan de séparation des deux parties latérales (3).

4. Ressort de contact plat selon la revendication 1,
caractérisé en ce que la partie centrale (2) et les parties latérales (3) sont munies de découpes (18') se complétant en un évidement (18) recevant un organe d'encliquetage (20) solidaire du boîtier de connexion.

5. Procédé pour fabriquer des ressorts de contact plats pour des fiches de connecteurs électriques à fiches, comportant une partie centrale et des pièces de sertissage réalisées axialement à celle-ci, ainsi que des parties latérales, agencées des deux côtés de la partie centrale et pouvant être repliées sur celle-ci, présentant une largeur moitié par rapport à la partie centrale, selon la revendication 1,
caractérisé en ce que la partie centrale avec les pièces de sertissage et les parties latérales sont découpées ensemble à partir d'une pièce de tôle plane, en ce que des empreintes sont réalisées dans la partie centrale et les parties latérales, et en ce que les empreintes de la partie centrale et celles des deux parties latérales, pour former des chambres périphériquement fermées, sont superposées par repliage des deux parties latérales sur la partie centrale.
